# EUROPÄISCHE PATENTSCHRIFT

(11) **EP 2 836 302 B1**
(45) Veröffentlichungstag und Bekanntmachung des Hinweises auf die Patenterteilung: **08.12.2021**
(21) Anmeldenummer: 13717014.8
(22) Anmeldetag: 11.04.2013
(51) Int. Cl.: B01L 3/00, F16K 99/00

(54) **VERFAHREN UND VORRICHTUNG ZUR GEZIELTEN PROZESSFÜHRUNG IN EINEM MIKROFLUIDIK-PROZESSOR MIT INTEGRIERTEN AKTIVEN ELEMENTEN**
METHOD AND DEVICE FOR TARGETED PROCESS CONTROL IN A MICROFLUIDIC PROCESSOR HAVING INTEGRATED ACTIVE ELEMENTS
PROCÉDÉ ET DISPOSITIF DE COMMANDE DE PROCESSUS CIBLÉE DANS UN PROCESSEUR MICROFLUIDIQUE DOTÉ D'ÉLÉMENTS ACTIFS INTÉGRÉS

(30) Priorität: 13.04.2012 DE 102012206042
(43) Veröffentlichungstag der Anmeldung: 18.02.2015
(73) Patentinhaber: Technische Universität Dresden, 01062 Dresden (DE)
(72) Erfinder: RICHTER, Andreas, Prof. Dr., 01219 Dresden (DE); GREINER, Rinaldo, 01309 Dresden (DE); ALLERDIßEN, Merle, 01187 Dresden (DE)
(74) Vertreter: Kailuweit & Uhlemann Patentanwälte Partnerschaft mbB
(86) Internationale Anmeldenummer: PCT/EP2013/057631
(87) Internationale Veröffentlichungsnummer: WO 2013/153181

(56) Entgegenhaltungen:
- US-A1- 2006 169 339
- US-A1- 2008 069 729
- US-A1- 2010 240 022
- US-A1- 2011 126 913
- GORKIN R ET AL: "Rotationally controlled centrifugo-pneumatic valving utilizing dissolvable films", 2011 16TH INTERNATIONAL SOLID-STATE SENSORS, ACTUATORS AND MICROSYSTEMS CONFERENCE (TRANSDUCERS 2011) : BEIJING, CHINA, 5 - 9 JUNE 2011, IEEE, PISCATAWAY, NJ, 5. Juni 2011 (2011-06-05), Seiten 1276-1279, XP031910787, DOI: 10.1109/TRANSDUCERS.2011.5969448 ISBN: 978-1-4577-0157-3 [gefunden am 2011-08-01]
- DONGSHIN KIM ET AL: "Hydrogel-based reconfigurable components for microfluidic devices", LAB ON A CHIP, Bd. 7, Nr. 2, 1. Februar 2007 (2007-02-01) , Seiten 193-198, XP055069263, ISSN: 1473-0197, DOI: 10.1039/b612995a

## Beschreibung

Die Erfindung betrifft ein mikrofluidisches mikrochemomechanisches System mit integrierten aktiven Elementen und ein Verfahren zur mikrofluidischen Prozessführung in einem mikrofluidischen mikrochemomechanischen System.

Mikrofludische Prozessoren finden heute vor allem Anwendung in biologischen, biochemischen und chemischen Prozessen, wobei vor allem deren Verwendung als "Labs on Chips" (LOC), "Chip-Labore" bzw. "Micro-Total-Analysis Systems" (µTAS) im Fokus wissenschaftlicher Entwicklungen steht.

Das LOC-Konzept offeriert mannigfaltige Vorteile. Die Verringerung der Fluidvolumina ermöglicht das Analysieren kleinster Probenmengen und einen sparsamen Umgang mit Reagenzien und Proben, die oft wertvoll, selten, schädlich oder gefährlich sind. Dadurch sind auch höhere Durchsätze erreichbar, da aufgrund der geringen Mengen verkürzte Bereitstellungs-, Misch- und Reaktionszeiten bei minimiertem Energiebedarf benötigt werden. Aufgrund geringerer Systemantwortzeiten kann sich auch die Prozesskontrolle erleichtern.

Insgesamt ermöglichen LOC-Aufbauten bedeutende Prozessrationalisierungen, indem sie die Prozesszeit erheblich verkürzen und damit den möglichen Durchsatz erhöhen sowie die Mengen der benötigten Medien (Probanden, Analyte, Reagenzien, Hilfsmedien) reduzieren.

### Stand der Technik

Im Stand der Technik sind mikrofluidische Systeme mit aktiven Elementen bekannt.

So sind aktive fluidische Elemente auf Basis von Festkörperaktoren, wie Piezoaktoren [US 5,224,843, US 2003/0143122] und Formgedächtnisaktoren [US 5,659,171] beschrieben. Sie sind zwar als Einzelelemente gut miniaturisierbar, besitzen aber einen komplizierten Aufbau, sind auf bestimmte, meist nicht kunststoffbasierte, Materialien festgelegt und müssen deshalb separat gefertigt werden. Eine mögliche Hybrid-Integration (z. B. Aufkleben der Elemente auf das LOC) ist im Regelfall unwirtschaftlich.

Wandlerelemente, die auf Änderungen des Aggregatzustandes beruhen, lassen sich mit zum Teil geringfügigen Eingriffen in das Layout der Kanalstrukturträger integrieren und sind deshalb meist zum Fertigungsprozess der Kunststoffformteile des Kanalstrukturträgers kompatibel. Es sind beispielsweise Schmelzelemente [R. Pal et al.', Anal. Chem. 16 (2004) 13, S. 3740-3748] und Gefrierelemente [US 6,536,476] sowie thermische Blasengeneratoren [US 6,283,718] bekannt.

Die DE 101 57 317 A1 offenbart ein Grundelement eines Mikrofluidik-Prozessors, welches durch die Steuerung des Quellungsgrades von quellfähigen Polymernetzwerken mit Volumenphasenübergangsverhalten, insbesondere Hydrogele, über eine elektrisch oder elektronisch steuerbare Schnittstellengröße elektronikkompatibel ist. Als steuerbare Umgebungsgrößen bzw. Schnittstellengrößen dienen dabei bevorzugt physikalische Größen, die einfach durch elektronische bzw. elektrische Mittel erzeugt werden können und Volumenphasenübergänge in quellfähigen Polymernetzwerken auslösen. Eine sehr einfach elektrisch erzeugbare Steuergröße ist die Temperatur.

Der Nachteil dieser hydrogelbasierten aktiven Elemente besteht vor allem in der Notwendigkeit, elektrisch erzeugbare Steuergrößen zur Erzeugung von Volumenphasenübergängen einzusetzen, wodurch ein Betrieb solcher mikrofluidischer Systeme zwingend an elektrische Komponenten gebunden ist. Dadurch ist eine autarke Verwendung mikrofluidischer Systeme ausgeschlossen.

Die US 2011/0126913 A1 offenbart ein mikrofluidisches System mit zumindest zwei abgegrenzten Kammern oder dergleichen, wobei im Kanalsystem zwischen diesen Kammern ein druckempfindliches Ventil vorgesehen ist, welches sich bei Druckerhöhung auflöst. Der Druckschrift kann des Weiteren entnommen werden, dass in einem Kanalsystem ein aktives Element vorgesehen ist, welches bei Kontakt mit der Flüssigkeit eine Volumenänderung erfährt und somit den Kanal vollständig blockieren kann. Die beschriebenen Kammern weisen jedoch keinen gemeinsamen Überlagerungsbereich auf und sind nicht dergestalt durch die aktiven Elemente begrenzt, dass eine gemeinsame Reaktionskammer mit definiertem Volumen gebildet wird. Auch die zeitliche Steuerung durch gezielte Auswahl der Materialien und deren Dimensionierung ist der Druckschrift nicht zu entnehmen.

Die US 2008/0069729 A1 offenbart eine Vorrichtung zur Mischung definierter Flüssigkeitsvolumina mit definierten Mengen an Reagenzien. Hierzu wird ein Flüssigkeitsreservoir mit einer Flüssigkeit befüllt und diese mittels eines saugballähnlichen Gegenstands in entsprechende Reaktionskammern eingebracht, wobei die im System vorhandene Luft ausgetragen wird. Der Druck wird solange aufrechterhalten, bis die Reaktionskammern vollständig befüllt sind. Die Reaktionskammern weisen darüber hinaus Ventile auf, welche einen Rückfluss der Flüssigkeit, etwa in den Ball, unterbinden. Die Ventile können dabei so ausgebildet sein, dass sie bei Kontakt mit der Flüssigkeit quellen oder sich auflösen. Zudem sind weitere aktive Elemente beschrieben, die als Barrieren fungieren, welche den Flüssigkeitsstrom verlangsamen oder unterbinden können.

Auch dieser Druckschrift kann nicht entnommen werden, dass die einzelnen Kammern einen Überlagerungsbereich aufweisen und eine gemeinsame Reaktionskammer ausbilden, die durch die aktiven Elemente begrenzt wird. Ein weiterer Nachteil der gezeigten Lösung ist es, dass die vorgestellte händisch mechanische Methode zur Bereitstellung definierter Flüssigkeitsvolumina in einer Reaktionskammer nur eine unbefriedigend geringe Präzision erlaubt.

Die WO 2008/049413 offenbart ein Mikrofluidiksystem mit aktiven Elementen, welche hilfsenergiefrei gesteuert werden können. Dabei werden vor allen hydrogelbasierte aktive Elemente offenbart, welche einen Volumenphasenübergang in Abhängigkeit von Temperatur oder Lösungsmittel ermöglichen. Dabei bewirken die aktiven Elemente mittels einer Änderung des Quellungsgrades oder der mechanischen Eigenschaften eine aktive Funktion. Zudem werden Quellmittelbarrieren offenbart, die durch Aufnahme des Lösungsmittels aufquellen und infolgedessen eine Limitation der Quellmittelzufuhr bewirken.

Die Verwendung hilfsenergiefreier aktiver Elemente erlaubt eine weitgehend autarke Verwendung mikrofluidischer Systeme insbesondere in der Diagnostik, wobei durch den Verzicht auf externe elektrische Energiequellen und die Nutzung chemischer Energiequellen die Etablierung von Einmal-Analyse-Systemen begünstigt würde.

Eine Weiterentwicklung derartiger mikrofluidischer mikrochemomechanischer Systeme wäre daher in hohem Maße wünschenswert.

Die Aufgabe der vorliegenden Erfindung besteht daher darin, ein mikrofluidisches mikrochemomechanisches System anzugeben, welches aktive, hilfsenergiefrei betriebene Elemente aufweist, und dadurch befähigt ist, volumetrisch definierte Mischungsreaktionen in definierten Zeitabläufen durchzuführen.

### Beschreibung der Erfindung

Die Aufgabe wird durch ein mikrofluidisches mikrochemomechanisches System gemäß Anspruch 1 gelöst. Vorteilhafte Ausgestaltungen sind in den abhängigen Ansprüchen angegeben.

Die Aufgabe wird auch durch ein Verfahren gemäß Anspruch 11 gelöst. Vorteilhafte Ausgestaltungen sind in den abhängigen Ansprüchen angegeben.

Erfindungsgemäß umfasst das mikrofluidische System integrierte aktive Elemente, welche hilfsenergiefrei durch beeinflussbare Umgebungsgrößen aktivierbar und durch die Änderung ihres Quellungszustandes oder ihrer mechanischen Eigenschaften aktive Funktionen bewirkend, ausgeführt sind. Das mikrofluidische mikrochemomechanische System umfasst dabei zumindest einen Strukturträger mit zumindest einem ersten Kanal, der im Regelfall zu einem ersten Kanalsystem mit einem ersten Prozessmedium gehört. Weiterhin beinhaltet es zumindest eine Abdeckung, welche den Strukturträger zumindest teilweise abdeckt sowie zumindest einen zweiten Kanal eines zweiten Kanalsystems, welcher entweder auf dem Strukturträger, welcher bereits den ersten Kanal eines ersten Kanalsystems trägt, oder in der Abdeckung integriert ist. Der erste und der zweite Kanal weisen Reservoirräume in einem gemeinsamen Überlagerungsbereich auf. Die Reservoirräume sind durch aktive Elemente begrenzt und sind befähigt, eine gemeinsame Reaktionskammer auszubilden.

Die aktiven Elemente sind als Quellmittelbarrieren oder flüssigkeitslösliche Barrieren ausgeführt. Im Falle der Ausbildung der aktiven Elemente als Quellmittelbarrieren würde durch eine Flüssigkeitsaufnahme eine Volumenzunahme des aktiven Elements erfolgen, wodurch der Kanal, welcher das aktive Element enthält, immer weiter verengt wird, bis es infolge einer vollständigen Ausfüllung des Kanalquerschnitts zu einem Strömungsabriss im Kanal und mithin zu einer Unterbindung der Strömung kommt. Das als Quellmittelbarriere ausgeführte aktive Element wird dabei in einem getrockneten Zustand in den Kanal des mikrofluidischen mikromechanischen Systems eingebracht. Nach erfolgter Volumenzunahme der Quellmittelbarriere durch Flüssigkeitsaufnahme verbleibt die Quellmittelbarriere im gequollenen Zustand. Das bedeutet, dass nach Volumenzunahme keine Entquellung stattfindet, wodurch die Quellmittelbarriere nur eine einmalige Aktivierung durch die Flüssigkeitsaufnahme erfährt. Dies ist insbesondere vorteilhaft, wenn die Quellmittelbarriere als Schließelement ausgeführt ist, beispielsweise um die Reaktionskammer gegen nachfließende Flüssigkeiten abzuschotten.

Bei der Ausführung der aktiven Elemente als flüssigkeitslösliche Barriere wird durch die Benetzung der Barriere mit der Flüssigkeit im Kanal eine Auflösung dieser Barriere erzielt. Dadurch kommt es bei fortschreitender Auflösung der Barriere zu einem Ansteigen der Durchströmung des Kanalquerschnitts und infolgedessen zur Ausbildung einer Strömung der Flüssigkeit durch den Kanal. Die Grundlage dafür, dass ein sich auflösendes Element als aktives Element aufgefasst wird, liegt in seinem Funktionsprinzip begründet. Die Tragfähigkeit bzw. mechanische Nachgiebigkeit eines Bauelementes kann durch Veränderung (a) des E-Moduls des Bauelementmaterials oder (b) seines Querschnitts verändert werden. Im Fall der auflösenden Elemente wird (b) als Grundlage der aktiven Funktion genutzt. Hier erfüllt das auflösbare aktive Element die Funktion eines Öffnerventils, sobald das Steuersignal "Flüssigkeit" anliegt.

In dem Überlagerungsbereich des ersten und zweiten Kanalsystems ist eine aktive Membran zwischen dem ersten und zweiten Kanal angeordnet, wodurch die gemeinsame Reaktionskammer in einen ersten Reservoirraum und in einen zweiten Reservoirraum unterteilt wird. Dadurch wird eine Separierung der Flüssigkeiten im ersten und zweiten Kanal bewirkt, weshalb eine ungewollte Flüssigkeitsverlagerung, z.B. infolge einer verzögerten Strömung einer Flüssigkeit, in einen der beiden Kanäle unterbunden wird. Durch eine verlangsamte Strömung, beispielsweise infolge einer Blockade, könnte die zweite Flüssigkeit über die gemeinsame Reaktionskammer in den ersten Kanal eintreten, wodurch eine undefinierte Durchmischung der ersten und zweiten Flüssigkeit nicht wie gewünscht in der gemeinsamen Reaktionskammer, sondern bereits im ersten Kanal erfolgen würde. Infolgedessen wären die so erzeugten, volumetrisch undefinierten Vermischungen für Analysezwecke ungenügend. Durch die Separierung der beiden Flüssigkeiten mittels einer Membran wird eine unerwünschte Verlagerung der Flüssigkeiten in den jeweils anderen Reservoirraum unterbunden.

Unter hilfsenergiefrei wird im Sinne der vorliegenden Erfindung der Verzicht auf die Zuführung von Energie aus einer externen elektrischen oder thermischen Energiequelle zu den erfindungsgemäßen aktiven Elementen verstanden. Im Stand der Technik sind mikrofluidische Elemente bekannt, die sich durch elektrische und thermische Energie aktivieren lassen, beispielhaft seien hier thermisch oder elektrisch schaltbare Hydrogele genannt.

Unter einem Überlagerungsbereich wird im Sinne der vorliegenden Erfindung der Teil zwischen zwei verbindungsfähigen Reservoirräumen, der über eine gemeinsame Wandung verfügt, verstanden. Innerhalb dieser Mischungszone erfolgt die Durchmischung der ersten und zweiten Flüssigkeit, die in die Reaktionskammer einströmt.

Unter einem aktiven Element bzw. einer aktiven Funktion wird vorliegend ein aktives mechanisch Element bzw. eine aktive mechanische Funktion verstanden.

In einem Ausführungsbeispiel der Erfindung sind die Quellmittelbarrieren oder flüssigkeitslöslichen Barrieren als Ventile ausgeführt. Durch die zeitlich definierbare Quellung oder Auflösung der Barrieren können die aktiven Elemente Ventilfunktionen innerhalb des mikrofluidischen mikrochemomechanischen Systems wahrnehmen. Dadurch können die Ventile sowohl Öffner- (flüssigkeitslösliche Barriere) als auch Schließfunktionen (Quellmittelbarrieren) ausüben. Aufgrund der zeitlich definierbaren und hilfsenergiefreien Funktionsausübung eignen sich derartige Ventil bevorzugt für den Einsatz in autarken mikrofluidischen Systemen. Dabei werden als Öffnerelemente alle aktiven Bauelemente aufgefasst, welche die Funktion eines Öffnerventils erfüllen. Dies kann geschehen durch (a) Erniedrigung des E-Moduls bei vernetzten, quellfähigen Polymeren und (b) Auflösen bei flüssigkeitslöslichen Materialien. Die sich auflösenden Membranen werden ebenfalls als Öffnerelemente aufgefasst

In einer Ausführungsform der Erfindung ist die Abdeckung als oberer Strukturträger in einer Anordnung von zumindest zwei Strukturträgern ausgeführt.

In einer weiteren Ausführungsform der Erfindung ist die Membran zwischen erstem und zweitem Reaktionsraum aus einem flüssigkeitslöslichen Material ausgeführt. Dadurch kann die Membran nach Befüllen der ersten und zweiten Reservoirräumen mit den beiden Flüssigkeiten aufgelöst werden, wodurch die Reservoirräume zur gemeinsamen Reaktionskammer verbunden werden und in dieser wie beabsichtigt eine Durchmischung der Flüssigkeiten erfolgen kann. Dies geschieht vorteilhaft dann, wenn die weiteren aktiven Elemente, welche die Reaktionskammer begrenzen und als quellbare Quellmittelbarrieren ausgeführt sind, ein Nachströmen der Flüssigkeiten aus den Kanälen in die Reaktionskammer unterbinden. Durch das Aufquellen der Quellmittelbarrieren wird eine hermetisch abgeschlossene Reaktionskammer realisiert, welche sich durch jeweils definierte Flüssigkeitsvolumina in den Reservoirräumen auszeichnet, die dann durch die zeitlich nachgelagerte Auflösung der Membran miteinander verbunden werden, so dass sich deren Inhalte miteinander vermischen können. Dabei ist die Membran entsprechend den Bedürfnissen der Anwendung so konfigurierbar, dass der zeitliche Verlauf der Auflösung eine Vermischung der Flüssigkeiten in der Reaktionskammer zum gewünschten Zeitpunkt ermöglicht. Das zeitliche Auflöseverhalten der Membran bei Kontakt mit Flüssigkeit kann dabei sowohl über die Auswahl des Materials als auch über die Dicke der Membran konstruktiv eingestellt werden. Dies ist insbesondere vorteilhaft, da damit bei Auftreten von Strömungsverlangsamungen in einem der beiden Kanäle und eines damit verbundenen retardierten Einströmens in die Reaktionskammer eine undefinierte Verlagerung der Flüssigkeiten vermieden werden kann. Selbstverständlich können auch mehr als zwei Kanalsysteme wie beschrieben miteinander verbunden sein, um Mischungsvorgänge mit mehr als zwei Flüssigkeiten durchzuführen.

In einer weiteren Ausführungsform der Erfindung ist das aktive Element im Bodenbereich des zweiten Reservoirraums der Reaktionskammer als Abgabesystem von Wirk- und anderen Stoffen ausgeführt. Dabei können Wirk- und/oder andere Stoffe im aktiven Element eingebettet oder fixiert sein, wobei eine Freisetzung dieser Wirk- und/oder anderen Stoffe durch die aktivierende Umgebungsgröße erfolgt. Dadurch können Wirk- und/oder andere Stoffe, wie etwa Enzyme, Substrate, Prekursoren, etc., vorab in der Reaktionskammer immobilisiert und bei Flüssigkeitsgegenwart mobilisiert werden, wobei die zeitliche Freisetzung der Wirk- und/oder anderen Stoffe wiederum den Anwenderbedürfnissen entsprechend angepasst werden können. So ist beispielsweise eine Freisetzung nach Aktivierung der die Reaktionskammer begrenzenden aktiven Elemente möglich, sodass die Wirk- und/oder anderen Stoffe in das durch die Reaktionskammer definierte Volumen freigesetzt werden. Auch ist es denkbar, dass die Freisetzung noch vor der Auflösung der Membran erfolgt. Im ersten Fall würde es zu einer Vermischung der ersten und zweiten Flüssigkeit in der Reaktionskammer kommen, wobei die zweite Flüssigkeit den Wirk- und/oder anderen Stoffe bereits enthalten würde. Denkbar wären solche Anwendungen etwa für gezielte Immobilisierungen verschiedener Substratkonzentrationen in unterschiedlichen Reaktionskammern. Im anderen Fall würde die Freisetzung in die Reaktionskammer erst nach Vermischen der ersten und zweiten Flüssigkeit erfolgen. Dies wäre vorteilhaft, wenn zunächst die erste und zweite Flüssigkeit eine Reaktion durchführen sollen und die Zugabe eines Substrats, etc. erst nach Abschluss dieser Reaktion möglich ist. Durch die gezielte Immobilisierung der Wirk- und/oder anderen Stoffe ist eine breite Möglichkeit der Anwendung des mikrofluidischen mikromechanischen Systems in der Analytik eröffnet. Das Abgabesystem von Wirk- und anderen Stoffen ist dabei beispielsweise als Depot oder Speicher ausgebildet, welcher durch Flüssigkeitsgegenwart aktiviert wird. Deshalb kann man es durchaus als aktives Element bezeichnen. Ein solches Speicherelement könnte auch als Polymernetzwerk ausgeführt sein. Beim Entquellprozess bzw. Auflösungsprozess durch Flüssigkeitsgegenwart setzt es das Quellmittel und die darin enthaltenen Substanzen frei.

In einer weiteren Ausführungsform der Erfindung sind die aktiven Elemente durch Flüssigkeitsgegenwart als Umgebungsgröße aktivierbar ausgeführt. Dabei ist sowohl eine Änderung des Quellungszustandes durch Flüssigkeitsaufnahme als auch eine Auflösung des aktiven Elements infolge des Flüssigkeitskontakts denkbar.

In einer weiteren Ausführungsform der Erfindung sind die aktiven Elemente die zeitliche Abfolge sowie das Zeitverhalten der Durchmischung der ersten und zweiten Flüssigkeit festlegend ausgeführt. Durch die Variation des Aufbaus der aktiven Elemente kann direkt Einfluss auf das Zeitverhalten der Durchmischung von erster und zweiter Flüssigkeit genommen werden. Dabei können beispielsweise durch geeignete Auswahl an Materialien die aktiven Elemente in ihrem Zeitverhalten gesteuert werden. Auch durch die Dimensionierung der aktiven Elemente kann das Zeitverhalten beeinflusst werden. So können beispielsweise größer dimensionierte aktive Elemente, welche durch die aktivierende Umgebungsgröße eine Volumenzunahme erfahren, eine schnellere Unterbindung der Flüssigkeitsströmung erzielen als vergleichbar kleiner dimensionierte aktive Elemente. Gleichfalls kann etwa auch bei flüssigkeitslöslichen aktiven Elementen eine verlangsamte Auflösung infolge größerer Dimensionierung des aktiven Elements gezielt eingestellt werden. Dadurch kann die zeitliche Abfolge sowohl materialabhängig als auch dimensionsabhängig gesteuert werden.

In einer weiteren Ausführungsform der Erfindung bestehen die aktiven Elemente aus Hydrogelen, die chemisch vernetzt und/oder physikalisch vernetzbar sind. Unter Hydrogelen wird im Sinne der Erfindung ein Wasser enthaltendes, aber wasserunlösliches Polymer verstanden, dessen Moleküle chemisch, z. B. durch kovalente Bindungen, oder physikalisch, z. B. durch Verschlaufen der Polymerketten, zu einem dreidimensionalen Netzwerk verknüpft sind. Durch eingebaute hydrophile Polymerkomponenten quellen sie in Flüssigkeiten unter beträchtlicher Volumenzunahme, ohne aber ihren stofflichen Zusammenhalt zu verlieren. Wesentlich hierbei ist, dass die Hydrogele so ausgebildet sind, dass diese nach Kontakt mit Flüssigkeiten im gequollenen Zustand verbleiben.

In einer weiteren Ausführungsform der Erfindung bestehen die aktiven Elemente aus Hydrogelen, welche ausgewählt sind aus einer Gruppe, welche z.B. Polyacrylamide, Polyvinylalkohole, Polyacrylate, Hydroxycellulose, Polyvinylpyridine oder Polyglykole (z.B. Polyethylenglykol, Polypropylenglykol) und deren Derivate umfasst.

In einer weiteren alternativen Ausführungsform der Erfindung sind die aktiven Elemente aus unvernetzten Polymeren, Salzen oder organischen Naturstoffen wie Sacchariden ausgeführt. Dies ist der Fall, wenn die aktiven Elemente als flüssigkeitslösliche Barrieren ausgeführt sind. Dabei können sämtliche Materialien eingesetzt werden, die im getrockneten Zustand einen Feststoff, Sol-Gel oder dergleichen bilden und bei Kontakt mit einer Flüssigkeit in Lösung gehen. Die Materialbasis der unvernetzten Polymere kann prinzipiell die gleiche wie bei den vernetzten Polymeren sein. Während die zu einem dreidimensionalen Netzwerk vernetzten Polymere als quellbare Quellmittelbarrieren dienen, lösen sich die gleichen Polymere in der Flüssigkeit auf, wenn sie unvernetzt sind, da die nicht miteinander verbundenen Polymerketten in Lösung gehen können.

Gegenstand der vorliegenden Erfindung ist auch ein Verfahren zur mikrofluidischen Prozessführung in einem mikrofluidischen mikromechanischen System, wobei eine erste Flüssigkeit in einen ersten Kanal eingebracht wird, eine zweite Flüssigkeit in einen zweiten Kanal eingebracht wird und eine Vermischung der ersten und zweiten Flüssigkeit in einer Reaktionskammer, welche im Überlagerungsbereich des ersten und zweiten Kanals ausgebildet wird, erfolgt, wobei die zeitliche Abfolge der Vermischung der ersten und zweiten Flüssigkeit in der Reaktionskammer durch aktive Elemente bestimmt wird.

Die vorbeschriebenen Verfahrensschritte sind insbesondere vorteilhaft zur zeitlichen Steuerung der Vermischung von zwei Flüssigkeiten in einem mikrofluidischen System. Durch geeignete Wahl der Parameter kann dadurch anwenderspezifisch die jeweils gewünschte zeitliche Abfolge von Prozessschritten, wie Vermischung, Auflösung von Barrieren, Verschluss gewünschter Kanalabschnitte mittels Quellmittelbarrieren, Freisetzung von Wirk- und/oder anderen Stoffen erzielt werden.

In einer weiteren Ausführungsform der Erfindung wird die zeitliche Abfolge der Vermischung der ersten und zweiten Flüssigkeit in der Reaktionskammer durch die aktiven Elemente, welche flüssigkeitslöslich oder als Quellmittelbarriere ausgeführt sind, bestimmt. Dadurch kann sowohl ein Unterbinden der Strömung als auch eine Öffnung von Kanalabschnitten zur Durchströmung mit der ersten oder zweiten Flüssigkeit realisiert werden.

In einer weiteren Ausführungsform der Erfindung umfasst das Verfahren weiterhin die Auflösung einer flüssigkeitslöslichen Membran, welche die Reaktionskammer in einen ersten Reservoirraum und in einen zweiten Reservoirraum unterteilt, durch die erste und zweite Flüssigkeit vor der Vermischung der ersten du zweiten Flüssigkeit. Durch die Auflösung der Membran wird die Unterteilung der Reaktionskammer in einen ersten und in einen zweiten Reaktionsraum aufgehoben, sodass eine Durchmischung der ersten und zweiten Flüssigkeit, welche im ersten und zweiten Reservoirraum vorhanden sind, erfolgt.

Erfindungsgemäß erfolgt die Verwendung des mikrofluidischen mikrochemomechanischen Systems zur Durchführung von Prozessen auf Basis von Antigen-Antikörper-Reaktionen, Durchführung von Prozessen auf Basis der Kulturmethode, Kontrolle und/oder Detektion von Prozessen auf Basis einer Polymerasekettenreaktion und Detektion von Enzymaktivität eines biochemischen Prozesses. Weitere Anwendungen auf Basis chemischer oder biochemischer Mischreaktionen sind denkbar.

Das erfindungsgemäße mikrofluidische mikrochemomechanische System zeichnet sich dadurch aus, dass es hilfsenergiefrei eine Durchmischung einer ersten und einer zweiten Flüssigkeit in einer Reaktionskammer mit definierten Volumen und in einer zeitlich steuerbaren Art und Weise ermöglicht. Zudem können immobilisierte Wirk- und /oder andere Stoffe zeitgesteuert freigesetzt werden und so Reaktionen in der Reaktionskammer ermöglichen.

Die vorbenannten erfindungsgemäßen Ausführungsformen sind geeignet. die Aufgabe zu lösen. Dabei sind auch Kombinationen der offenbarten Ausführungsformen zur Lösung der Aufgabe geeignet. Bevorzugte Weiterbildungen der Erfindung ergeben sich aus den Kombinationen der Ansprüche oder einzelner Merkmale davon.

Nachfolgend soll die Erfindung anhand einiger Ausführungsbeispiele und der zugehörigen Figuren eingehender erläutert werden. Die Ausführungsbeispiele sollen die Erfindung beschreiben ohne sich auf diese zu beschränken.

Es zeigen die
Fig. 1 eine Draufsicht auf ein erfindungsgemäßes mikrofluidisches mikrochemomechanisches System, in
Fig. 2a eine Draufsicht auf eine Stufe des in Fig. 1 dargestellten mikrochemomechanischen Systems, in
Fig. 2b eine Querschnittsansicht der in Fig. 2a dargestellten Stufe, in
Fig. 3a eine Draufsicht auf eine Stufe eines weiteren erfindungsgemäßen mikrofluidischen, mikrochemomechanischen Systems, in
Fig. 3b eine Querschnittsansicht der in Fig. 3a dargestellten Stufe, in
Fig. 4 eine Darstellung eines weiteren erfindungsgemäßen mikrofluidischen mikrochemomechanischen Systems mit einer 48x48-Mischungsmatrize, in
Fig. 5a eine Draufsicht auf einen 2x2-Ausschnitt aus der Matrize von Fig. 4, in
Fig. 5b eine Querschnittsansicht eines in Fig. 5a dargestellten Matrizenausschnitts, in
Fig. 5c eine Querschnittsansicht einer alternativen Ausgestaltung eines in Fig. 5a dargestellten Matrizenausschnitts, in
Fig. 6a ein Diagramm zur Darstellung der Abhängigkeit des kooperativen Diffusionskoeffizienten von Quellmittelbarrieren auf Basis von Natriumacrylat-Hydrogelen in Abhängigkeit von deren normierter Vernetzerkonzentration, in
Fig. 6b ein Diagramm zur Darstellung der Abhängigkeiten der Schließzeit und der Druckbeständigkeit von Quellmittelbarrieren auf Basis von Natriumacrylat-Hydrogelen in Abhängigkeit von deren normierter Vernetzerkonzentration, in
Fig. 6c ein Diagramm zur Darstellung der Abhängigkeiten der Schließzeit von Quellmittelbarrieren auf Basis von Natriumacrylat-Hydrogelen in Abhängigkeit vom Verhältnis des Volumens des Hydrogelaktors im trockenen Ausgangszustand zum Volumen der Ventilkammer,
Fig. 7a ein Diagramm zur Darstellung der Abhängigkeit der Öffnungszeit von flüssigkeitslöslichen Barrieren vom verwendeten flüssigkeitslöslichen Material und von der Dicke einer als Membran ausgeführten Barriere,
Fig. 7b ein Diagramm zur Darstellung der Abhängigkeit der Öffnungszeitzeit von flüssigkeitslöslichen Barrieren in Form eines Öffnerventils aus PEG 10.000 von der Ventillänge für verschiedene Strömungsgeschwindigkeiten des Prozessmediums,
Fig. 7c ein Diagramm zur Darstellung der Standardabweichung der Öffnungszeitzeit von flüssigkeitslöslichen Barrieren in Form eines Öffnerventils aus PEG 6.000 von der Ventillänge,
Fig. 8a den Verlauf der Fluoreszenzintensität von vier unterschiedlichen Proteinproben bei 455 nm nach Mischung mit einem Nachweisreagenz über die Zeit,
Fig. 8b eine Kalibriergerade zur Bestimmung der Proteinkonzentration in einer Probe,
Fig. 9a die Fluoreszenzintensität im Falle des Nachweises von Human Serum Albumin (HSA) als Dreifachbestimmung bei 423 nm nach Mischung mit einem Nachweisreagenz über die Zeit.
Fig. 9b eine Kalibriergerade zur Bestimmung der Proteinkonzentration von Human Serum Albumin (HSA) in einer Probe,
Fig. 10 die ermittelte konzentrationsabhängige Fluoreszenzintensität im Falle des Nachweises von Rinderserumalbumin (BSA) als Dreifachbestimmung bei 470 nm nach Mischung mit Fluorescamin.

In einem ersten Ausführungsbeispiel ist in Fig. 1 ein erfindungsgemäßes mikrofluidisches mikrochemomechanisches System dargestellt, welches als autark und automatisch arbeitender Mikrofluidikprozessor für äquidistante Langzeituntersuchungen konzipiert ist. Der Mikrofluidikprozessor in Fig. 1 führt Langzeit-Untersuchungen aus, die aus identischen analytischen oder anderen Mischungsreaktionen bestehen und die entsprechend eines definierten Zeitplans wiederholt werden. Äquidistante Untersuchungen gehören zu den gebräuchlichsten Verfahren der Wissenschaft und Technik. Sie werden unter anderem zur Kontrolle kritischer Parameter, z. B. dem Monitoring von Bioreaktoren, für die Enzymanalytik, die Analyse von Wachstumsfaktoren oder die Qualitätskontrolle chemischer und biologischer Produkte eingesetzt. Der Mikroprozessor in Fig. 1 ist in 192 seriell verbundene, baugleiche Stufen 1 unterteilt und umfasst insgesamt 2096 aktive Elemente 7 und 384 Reservoirräume 9,10.

In einem weiteren Ausführungsbeispiel führt eine Stufe 1 (Fig. 2a, 2b) des Mikrofluidikprozessors sämtliche Schritte der Probenentnahme, Probenpräparation und das einleiten der Mischungsreaktion komplett selbstständig und energieautark durch. Diese benötigt dazu keinerlei elektrische Hilfsenergie und prozessiert ausschließlich chemische Information in Form einer binären Konzentration c der Prozessmedien (c = 0: flüssiges Prozessmedium liegt nicht an; c = 1: flüssiges Prozessmedium liegt an). Die Funktionsweise der Stufe 1 (Fig. 2a) ist wie folgt. Die Flüssigkeiten 13 und 14 der beiden Kanäle 3 und 4 erreichen die Stufe 1, so dass die binäre Konzentration von 0 auf 1 schaltet. Dieses chemische Signal aktiviert die integrierten aktiven Elemente 7 und stimuliert diese zur Abgabe ihrer gespeicherten chemischen Energie in Form einer definierten fluidischen Funktion in einer durch die fluidische Zusammenschaltung vordefinierten zeitlichen Reihenfolge. Zunächst fluten die Flüssigkeiten die Bestandteile 9,10 der Reaktionskammer 6 im Überlagerungsbereich 5 der Kanäle 3 und 4. Die Schließelemente 7a, zum Beispiel bestehend aus dem Hydrogel Natriumacrylat, schließen die Ein- und Auslässe der Reservoirräume 9,10 und separieren sowie dosieren damit die Flüssigkeiten 13,14. Die Schließzeit der Schließelemente 7a ist so gewählt, dass die Reservoirräume 9,10 mit höchster Wahrscheinlichkeit vollständig mit den Flüssigkeiten 13,14 gefüllt sind. Sie kann beispielsweise 45 s betragen (Verhältnis Volumen V_{gel} des Natriumacrylataktors zum Volumen der Reaktionskammer 6 VK 1 : 5,6, siehe auch Fig. 6c). Nach dem hermetischen Verschluss der Reservoirräume 9,10 löst sich die Membran 7e (Fig. 2b), welche die Reservoirräume 9,10 trennt, auf und verbindet 9,10 zur Reaktionskammer 6. Nun kann durch Vermischung der Flüssigkeiten 13,14 die angestrebte Reaktion stattfinden. Die Membran 7e, welche beispielsweise als aktive Membran ausgeführt ist, muss mechanisch so stabil sein, dass diese bei Flutung der Reservoirräume 9,10 nicht signifikant ausgelenkt wird. Zudem darf ihre Auflöse- bzw. Öffnungszeit nicht zu kurz sein, um ungewolltes, verfrühtes Vermischen zu vermeiden. Durch Einsatz einer beispielsweise 70µm dicken aktiven Membran 7e aus unvernetztem Polyvinylalkohol kann eine entsprechende Formstabilität bei einer Öffnungszeit von 7 min realisiert werden (siehe auch Fig. 7a).

Während der Befüllung der Reservoirräume 9,10 sind die Öffnerelemente 7b, welche beispielsweise. aus Polyethylenglykol (PEG) 6000 bestehen, in den Kammer-Bypässen geschlossen. Sobald 9,10 durch die Schließelemente 7a verschlossen sind, führt der ansteigende Druck über die Öffnerelemente 7b zu deren Durchbruch. Anschließend lösen sich die Elemente 7b schnell vollständig auf. Die Öffnerelemente 7b sind essentielle Elemente für sequentielle Schaltungen mit vielen Stufen bzw. Kaskaden. Ohne diese müssten die fluidischen Widerstände der Bypasskanäle viel höher als die fluidischen Widerstände der zu den Reservoirräumen führenden Kanäle gewählt werden. Dies würde dazu führen, dass durch die sich durch die Reihenschaltung aufsummierenden Bypass-Widerstände die Anzahl seriell schaltbarer Stufen auf 3 oder 4 begrenzt wäre. Da sich die Öffnerelemente 7b vollständig auflösen, kann der Bypasswiderstand so gering gehalten werden, dass der die sequentielle Stufenanzahl praktisch nicht mehr limitiert. Das Öffnerelement 7d definiert die Zeit bis zur Aktivierung der nächsten Stufe. Nach Auslösen der Öffnerelemente 7d fluten die Flüssigkeiten 13,14 die nächste Stufe. In diesem Moment schließen die Schließelemente 7c die Bypässe zu den in Fig. 1 ersichtlichen Zirkulationskanälen 12. Auch bei der Schaltungskombination der Elemente 7c und 7d ist es möglich, den Druckanstieg über dem Öffnerelement 7d infolge des Verschlusses von 7c zum Öffnen von 7d auszunutzen. Der in Figur 1 dargestellte Mikroprozessor ist in der Lage, Mischungsreaktionen in Zeitintervallen von 2min (Öffnerelemente 7d aus Polyethylenglykol 6000 und einer Elementelänge von 400µm, siehe auch Fig. 7c) autark und automatisch durchzuführen, er kann aber auch bis zu 16 Tage lang bei autarker und automatischer Durchführung von Mischungsreaktionen in zwei-Stunden-Intervallen arbeiten (Öffnerelemente 7d aus PEG 35000 und 1,2 mm Länge).

Das mikrofluidische mikrochemomechanische System in Fig. 1 besitzt eine zwei-Ebenen-Architektur (siehe Fig. 2b). Der obere Strukturträger 2a, welcher beispielsweise auch als Abdeckung fungiert, beinhaltet die Kanalstruktur des Kanals 3 für die Flüssigkeit 13, während der untere Kanalstrukturträger 2b die Kanalstruktur des Kanals 4 für die Flüssigkeit 14 trägt. Beide Strukturträger haben beispielsweise ein vergleichbares Design, welches im Wesentlichen gespiegelt sein kann. Die Kanäle 3 und 4 sind für das in Fig. 1 dargestellte Beispiel 800 µm breit und 140 µm hoch. Die Bypasskanäle 8 sind 400µm breit und 140 µm hoch. Die quadratischen Rauten für die Schließelemente besitzen ein Volumen von 1000 x 1000 x 140 µm³ (7a) bzw. 800 x 800 x 140 µm³ (7c). Die Konfiguration der aktiven Elemente für die Anordnungen in den Figuren 1 und 2 ist wie folgt: die Dicke der aktiven Membran aus unvernetztem Polyvinylalkohol ist 70 µm. Die Länge der Öffnerelemente 7b (PEG 6000) ist 400 µm, die Länge der Öffnerelemente 7d (PEG 6000) beträgt 800 µm. Die Natriumacrylat-Aktoren der Schließelemente 7a besitzen das Trockenvolumen 500 x 500 x 100 µm³ (Volumenverhältnis V_{gel} : V_{K} = 1 : 5,6), die Natriumacrylat-Aktoren der Schließelemente 7c besitzen ein Volumen von 240 x 240 x 100 µm³ (Volumenverhältnis V_{gel} : V_{K} = 1 : 16).

In einer alternativen Ausgestaltung des vorbeschriebenen Ausführungsbeispiels wird das in Fig.1 dargestellte mikrofluidische mikrochemomechanische System in Fig. 1 mit nur einem Strukturträger 2 und einer unstrukturierten Abdeckung 2a realisiert. Dabei befinden sich beide Kanalsysteme 3,4 auf demselben Strukturträger 2, d. h., in einer Ebene. Im Überlagerungsbereich der Kanäle 3,4 ist nun ein Öffnerelement, welches prinzipiell wie die Öffnerelemente 7b, 7d gestaltet ist, zwischen denn Reservoirräumen 9,10 angeordnet, welches nach seinem Auflösen die beiden Reservoirräume 9,10 zur Reaktionskammer 6 verbindet.

In einem weiteren Ausführungsbeispiel bestehen die monolithischen Mikrochips der mikrofluidischen mikrochemomechanischen Systeme (Fig. 1) vollständig aus Polymeren. Die Strukturträger 2, welche die Kanalnetzwerke enthalten, bestehen beispielsweise aus Polydimethylsiloxan (PDMS) und wurden mit der Multilayer-Soft-Lithografie [D.C. Duffy, J.C. McDonald, O.J.A. Schueller, G.M. Whitesides, Anal. Chem. 70 (1998), 4974-4984] unter Nutzung einer large-area-Replikationstechnologie mit Mastern aus Festresisten [A., Richter, G. Paschew, Adv. Mater. 21 (2009), 979-983] gefertigt. Die Multilayer-Soft-Lithografie unter PDMS-Nutzung eignet sich vorrangig für die Forschung und den Demonstratorbau. Vor allem für die Serienfertigung von der Strukturträger eignen sich auch andere Herstellungsverfahren wie das Heißprägen und Spritzgießen von thermoplastischen Polymeren, welche beispielsweise Polystyrol, Polycarbonat, Olefine wie Cycloolefin, Polyester wie Polyethylenterephthalat umfassen können. Zur Realisierung der aktiven Elemente 7 werden beispielsweise phasenveränderliche Polymere verwendet, welche mit einfachen mikrotechnischen Methoden in den Mikrochip integrierbar sind. Polyethylenglykole werden mit Schablonendruck, Natriumacrylat-Aktoren fotolithografisch mikrostrukturiert. Die aktiven Membranen aus Polyvinylalkohol lassen sich beispielsweise mit einer Pick-and-Place-Technologie integrieren.

In einem weiteren Ausführungsbeispiel erfolgt die Mikrostrukturierung der Natriumacrylat-Aktoren durch eine fotolithografische Polymerisation. Eine beispielhafte Herstellungsprozedur basiert auf einer Mischung aus 2 g Natriumacrylat, 0,04g des Vernetzers *N*,*N*'-Methylenbisacrylamid (BIS), und 0,04g des Fotoinitiators 2-Hydroxy-4'-(2-Hydroxyethoxy)-2-Methylpropiophenon, alles gelöst in 14 ml destilliertem Wasser. Diese Lösung wird unter Argon-Schutzgasatmosphäre 24 h gerührt. Für die Diskussion in den Figuren 6a und 6b wird diese Stammlösung mit c₀ referiert. Die Fotopolymerisation erfolgt ebenfalls unter Argon-Schutzgasatmosphäre entweder direkt in den Kanalstrukturen oder in einer Fotopolymerisationskammer. Die Qualität und Vernetzungseigenschaften der Natriumacrylat-Aktoren hängen von der Polymerisationszeit, der Distanz zur Belichtungsquelle, vom Typ der Belichtungsquelle und von der Höhe der Polymerisationskammer ab.

In einem weiteren Ausführungsbeispiel werden für die Öffnerelemente 7b und 7d schmelzfähiges Polyethylenglykol verwendet, welche mit einer Schablonendruck-Technologie strukturierbar sind. Für das Ausführungsbeispiel der Figuren 1 und 2 wurde eine strukturierte Kupfermaske einer Dicke von 20 µm auf den Strukturträgern 2a,b so platziert, dass deren Öffnungen an den Sollpositionen der Öffnerelemente 7b,d lagen. Das geschmolzene PEG wird auf die Kupfermaske gegeben und mit einem Metallrakel verteilt, so dass in den Maskenöffnungen die Öffnerelemente 7b, 7d in den Strukturträgern 2a, 2b entstehen. Sobald das PEG die Strukturträger berührt, erkaltet es und härtet aus. Die erzeugten Öffnerelemente besitzen bereits ihre geometrischen Abmessungen, dichten die Kanäle aber noch nicht ab. Hermetisch dichte Öffnerventile werden in einem letzten Mikrochip-Fertigungsschritt erreicht, indem der bereits vollständig gefügte Mikrochip kurzzeitig geringfügig über die Schmelztemperatur des PEG erwärmt wird. Die PEG-Strukturen schmelzen und verschließen die Kanäle dicht.

In einem weiteren Ausführungsbeispiel wird zur Herstellung der aktiven Membranen 7e aus Polyvinylalkohol eine 5%ige Polymerlösung in eine Form gegossen und anschließend getrocknet. Die Höhe der so erzeugten Membran lässt sich durch die Füllmenge und damit -höhe der Lösung in der Gießform festlegen.

In einem weiteren Ausführungsbeispiel ist ein mikrofluidisches mikrochemomechanisches System in den Fig. 3a und 3b dargestellt. Diese zeigen die Stufe eines weiteren Mikroprozessors, der ebenfalls aus sequentiell geschalteten Stufen besteht. Hier besitzen die Stufen die Aufgabe, mehrere Mischungsreaktionen mit unterschiedlichen Verhältnissen gleichzeitig durchzuführen. Die simultane Durchführung von Untersuchungen mit verschiedenen Volumenverhältnissen von Probe und Analyt bzw. einfach zwei Chemikalien ermöglicht u.a. die Bestimmung von Reaktionskinetiken, beispielsweise die Bestimmung einer Enzymaktivität.

In einem weiteren Ausführungsbeispiel wird die Funktionsweise der in den Figuren 3a und 3b dargestellten Stufe wird anhand der Untersuchung einer Enzymkinetik erläutert. Durch den Zuführungskanal 3, welcher beispielsweise 800 µm breit und 140 µm hoch ausgeführt ist, wird eine Flüssigkeit zugeleitet, welche das interessierende Enzym, beispielsweise Laccase, eine Polyphenoloxidase des Pilzes *Trametes versicolor,* enthält. Durch das zunächst geschlossene Öffnerelement 7d ist das Medium gezwungen, die fünf parallelen Kanalstrukturen, welche beispielsweise eine Breite 400 mm, Höhe 140 µm aufweisen, mit Reservoirräumen 9 zu fluten. Nach Verschluss der Reservoirräume durch die Schließelemente 7a, welche beispielsweise für diequadratischen Ventilrauten Abmessungen von 700 x 700 x 140 µm³ oder für die trockenen Natriumacrylataktoren Abmessungen von 300 x 300 x100 µm³ aufweisen, bei einem Volumenverhältnis *V*_{Gel} : *V*_{K} = 1 : 7,6 für eine Schließzeit von 1 min,) fließt zunächst das Prozessmedium über den Bypass 8 in Richtung des als Abfluss fungierenden Zirkulationskanal 12. Dies geschieht so lange, bis das Öffnerelement 7d, welches aus PEG 6000 ausgeführt ist und eine Länge von aufweist, geöffnet hat und das Medium im Kanal 3 zur nachfolgenden Stufe fließen kann. Jede der nunmehr hermetisch geschlossenen Reaktionskammern enthält nun ein der Größe des Reservoirraums 9 entsprechendes Volumen an enzymhaltigem Prozessmedium. Darüber hinaus verfügt jeder Reservoirraum 9 im Bodenraum über ein Depot 11, in welchem bereits bei der Mikrochipherstellung ein Analyt in Form eines getrockneten, flüssigkeitslöslichen aktiven Elementes 7f eingebracht wurde. Das analythaltige aktive Element 7f besteht dabei beispielsweise aus getrocknetem, immobilisiertem Substrat 2,2'-Azino-bis(3-ethylbenzthiazoline-6-sulfonic acid) in einem Malonatpuffer. Die Gegenwart des wässrigen Prozessmediums lässt das Substrat in Lösung gehen und die Mischungsreaktionen starten. Die Reservoirräume 9 und die darin befindlichen Depots 11 repräsentierten beispielsweise Volumenverhältnisse von Probe zu Analyt von 1:3, 1:2, 3:1, 2:1 und 1:1.

In einem weiteren Ausführungsbeispiel ist in Fig. 4 ein erfindungsgemäßes mikrofluidisches mikrochemomechanisches System vorgestellt, welches als autark und automatisch arbeitender hochparalleler Mikrofluidik-[NxM]-Matrix-Prozessor jegliche mögliche Kombination von N in Zeilen organisierten mit M in Spalten organisierten Chemikalien realisiert. In Fig. 1 ist ein [48x48]-Matrix-Prozessor dargestellt. Ein beispielhaftes Anwendungsszenario eines solchen [48x48]-Matrix-Prozessors ist das parallele Untersuchen von 48 Proben nach 48 Parametern, wie etwa zu Screening-Zwecken. Der Vorteil derartiger Matrix-Prozessoren besteht darin, dass alle Untersuchungen zum gleichen Zeitpunkt bei exakt gleichen Konditionen durchgeführt werden. Die massiv parallele Durchführung der Tests bringt zudem die Vorteile der Hochintegration zum Tragen, so dass Untersuchungsreihen, die typischerweise Tage oder Wochen dauern, in Stunden durchführbar sind. Der [48x48]-Matrix-Prozessor führt 2304 Untersuchungen gleichzeitig und vollautomatisch durch. Er verfügt insgesamt über 2401 Schließelemente 7a und 2304 aktive Membranen 7e. Seine Funktionsweise wird nachfolgend anhand der Figuren 5a und 5b für einen [4 x 4]-Matrixausschnitt und eine Beispielkonfiguration erklärt.

In die Zeilenkanäle 15 und 16 sowie die Spaltenkanäle 17 und 18 werden gleichzeitig und mit gleicher Flussrate Flüssigkeiten, in den Zeilenkanälen 15 und 16 beispielsweise Probenflüssigkeiten, in den Spaltenkanälen 17 und 18 beispielweise Analyte, eingebracht. Die Flüssigkeiten der Zeilenkanäle 15, 16 fluten die Reservoirräume 9, die Flüssigkeiten der Spaltenkanäle 17,18 fluten gleichzeitig die Reservoirräume 10. Die Schließelemente 7a verschließen nach ca. 1 min die Reservoirräume hermetisch, wobei die Abmessungen der quadratischen Ventilrauten 700 x 700 x 140 µm³ und die Abmessungen der trockenen Natriumacrylataktoren 300 x 300 x100 µm³ bei einem Volumenverhältnis *V*_{Gel} : *V*_{K} = 1 : 7,6 ist. Bei der Dimensionierung der Schließventile 7a ist darauf zu achten, dass diese erst dann schließen, wenn alle Reservoirräume vollständig geflutet sind. Nach dem hermetischen Verschließen der Schließelemente 7a lösen sich die aktiven Membranen 7e innerhalb von ca. 3 min auf, wobei die Membranen beispielweise aus Polyvinylalkohol mit einer Dicke von 50 µm ausgeführt sind,wobei die 2 x 2 = 4 möglichen Mischungsreaktionen gleichzeitig stattfinden .

In einem weiteren Ausführungsbeispiel wird in Fig. 5c verdeutlicht, dass man durch Einfügen weiterer fluidischer Ebenen in jedem Matrixpunkt mehr als zwei Flüssigkeiten miteinander vermischen kann. Im dargestellten Beispiel wird ein weiterer mittlerer Strukturträger 2c in den Gesamtaufbau integriert, welcher über eine gleichartige Konfiguration aktiver Elemente 7a, 7e verfügt wie die beiden anderen Strukturträger 2a, 2b. Durch diese einfache Stapelung von drei Strukturträgern ist es möglich, drei Reservoirkammern 9,10,19, die durch verschiedene Kanäle 16,18,21 gespeist werden, zu einer Reaktionskammer 6 zu vereinen und so in einem Matrixpunkt drei Flüssigkeiten miteinander zu vermischen.

In einem weiteren Ausführungsbeispiel zeigen die Figuren 6a, 6b und 6c Möglichkeiten auf, die Parameter der Schließelemente 7a, 7c, insbesondere die Schließzeit und die Druckresistenz, durch Materialwahl und konstruktive Parameter vorzudefinieren. Figur 6a verdeutlicht, dass die Schließzeit durch die Hydrophilie bzw. den kooperativen Diffusionskoeffizienten des ausgewählten Materials voreingestellt werden kann. Zwei Hydrogeltypen lassen sich unterscheiden, neutrale Hydrogele und polyelektrolytische Hydrogele. Neutrale Hydrogele wie vernetztes Polyacrylamid, Poly(*N*-Isopropylacrylamid), Polymethylvinylether, Polyvinylalkohol oder Polyethylenglykol besitzen kooperative Diffusionskoeffizienten *D*_{coop} in der Größenordnung von 10⁻⁷ cm²s⁻¹. Diese Hydrogele sind prädestiniert als Materialbasis für relativ langsame Schließelemente mit Schließzeiten im Minuten- oder Stundenbereich. Polyelektrolytische Hydrogele, welche ionisierbare Gruppen, z.B. Säure- oder Basegruppen, enthalten, besitzen aufgrund zusätzlicher inter- und intramolekularer elektrostatischer Wechselwirkungen, welche expansiv wirken, kooperative Diffusionskoeffizienten in der Größenordnung von 10⁻⁷ bis 10⁻⁵ cm²s⁻¹. Polyelektrolytische Hydrogele, welche als Superabsorber genutzt werden, besitzen den größten *D*_{coop}. Zu ihnen zählt das Hydrogel Natriumacrylat. Wie Fig. 6a zeigt, hängt *D*_{coop} von Natriumacrylat von den Vernetzungsbedingungen ab. Je mehr Vernetzer *N*,*N*'-Methylenbisacrylamid (BIS) verwendet wird, umso größer ist der kooperative Diffusionskoeffizient und umso schneller quillt das Hydrogel. Ab einer normierten Konzentration von *c* / *c*₀ = 7 verringert sich der Einfluss des Vernetzergehalts signifikant. Figur 6b illustriert, dass die Schließzeit eines Natriumacrylat-Schließelements mit zunehmender Vernetzerkonzentration zunimmt. Dies ist kein Widerspruch zur Aussage von Fig. 6a. Das Hydrogel ist trotz höherem *D*_{coop} effektiv langsamer, da ein höherer Vernetzergehalt zu einer höheren Vernetzerdichte des Hydrogels führt. Die höhere Vernetzerdichte führt andererseits zu mechanisch stabileren Hydrogelen, sodass die Druckfestigkeit der Schließelemente mit zunehmendem Vernetzergehalt bzw. zunehmender Vernetzungsdichte der Natriumacrylat-Aktoren zunimmt. Neben den chemischen Parametern lässt sich die Schließzeit der Schließelemente auch durch eine konstruktive Größe, nämlich das Verhältnis des Trockenvolumens des Natriumacrylathydrogel-Aktors zum Reaktionskammervolumen des Schließelementsitzes einstellen (Fig. 6c).

Die Öffnungszeiten von Öffnerelementen 7b, 7d und 7e lassen sich ebenfalls durch die Materialwahl voreinstellen (Fig. 7a). Es gilt, je hydrophiler das gewählte wasserlösliche Polymer, umso schneller löst sich das aktive Element auf. Von großer Bedeutung für die Öffnungszeit ist ein konstruktiver Parameter: die Dicke der aktiven Membranen (Fig. 7a) bzw. die Länge der Öffnerelemente (Fig. 7b). Für Membranen eignen sich vorteilhaft Polymere mit einer hohen Glastemperatur. Diese Polymere sind mechanisch stabil und es lassen sich dünne, biegesteife Membranen herstellen. Geeignete Kandidaten mit Glastemperaturen, welche erheblich höher als die Raumtemperatur liegen, sind z.B. Polyvinylalkohol (*T*_{g} = 85 °C), Hydroxypropylcellulose (*T*_{g} = 105 °C) und Polyacrylsäure (*T*_{g} = 105°C. Für die Öffnerelemente 7b und 7d, welche nicht auf Durchbiegung beansprucht werden, können auch bedeutend weichere Materialien, z.B. Polyethylenglykol, verwendet werden. Im Gegensatz zu Schließelementen besitzt die Strömungsgeschwindigkeit der vorbei fließenden Flüssigkeit bedeutenden Einfluss auf die Öffnungszeit von Öffnerelementen. Wie Fig. 7b verdeutlicht, öffnen Öffnerelemente bei stagnierender Flüssigkeit sehr langsam. In diesem Fall können sich vor dem Öffnerelement Sättigungszonen aus gelöstem Polymer ausbilden, welche den weiteren Auflöseprozess des Polymers beeinträchtigen. Mit zunehmender Strömungsgeschwindigkeit werden diese Sättigungszonen zerstört und das Polymer löst sich schneller auf. Fig. 6c demonstriert am Beispiel eines PEG 6000 Öffnerelements, dass die Standardabweichung von aktiven Elementen 7 bereits mit einfachen mikrotechnischen Labor-Herstellungsmethoden sehr gering gehalten werden kann.

In einem weiteren nicht näher dargestellten Ausführungsbeispiel wird ein enzymatischer Test zur Bestimmung des Harnsäuregehalts beschrieben. Der Harnsäuregehalt in Serum oder Urin gibt Rückschlüsse über den Abbau von Purinbasen und wird bei beispielsweise bei Verdacht auf Gicht, Überwachung bei zellzerstörenden Prozessen sowie Steinleiden eingesetzt. Die empfohlene Obergrenze für Männer liegt bei 416 µmol/l.

Der Test wird als gekoppelter Enzymtest durchgeführt, bei dem Harnsäure durch die Uricase oxidiert wird. Dabei entsteht Wasserstoffperoxid, welches mit einer Peroxidase (HRP) nachgewiesen werden kann.

Harnsäure + O₂ + 2 H₂O → Allantoin + CO₂ + H₂O₂ Uricase

Substrat_{red} + H₂O₂ → Substrat_{oxd} + H₂O + h*v HRP

Im mikrofluidischen Chip wird zunächst das Substrat Amplex Red (5 mM in DMSO) mit dem 99-fachen Volumen einer Enzymlösung (0,1 M Tris/HCl, pH 7,4; 0,2 U/ml Uricase; 0,2 U/ml HRP) gemischt und in eine Stufe 1 des mikrofluidischen, mikrochemomechanischen Systems eingebracht. Die entstandene Reaktionslösung wird anschließend über den zweiten Kanal 4 in den zweiten Reservoirraum eingebracht, während der erste Reservoirraum 9 mit dem gleichen Volumen der zu untersuchenden Probe (enthält 0 - 100 µM Harnsäure) über den ersten Kanal 3 gefüllt wird. Die lösliche Membran 7e, die beide Reservoirräume 9,10 voneinander trennt, löst sich infolge des Flüssigkeitskontakts auf, wodurch die Reaktionskammer 6 ausgebildet wird und die Reaktionspartner vermischt werden. Bei einer Reaktionstemperatur von 37°C finden nun die enzymatischen Umsetzungen statt. Nach 5 min Reaktionszeit kann nach Anregung mit Licht (530 nm) eine Fluoreszenz bei 590 nm detektiert werden. Die Konzentration kann über eine entsprechende Kalibrierung aus der Intensität der Fluoreszenz berechnet werden.

In einem weiteren Ausführungsbeispiel wird ein Proteinnachweis mit ortho-Phthalaldehyd (OPA) beschrieben. Hierbei wird das Protein mit dem Nachweisreagenz OPA unter Beteiligung einer thiolhaltigen Komponente, wie beispielsweise *β*-Mercaptoethanol, umgesetzt. Dabei entsteht ein Fluorophor, welches leicht nachgewiesen werden kann.

### ortho-Phthalaldehyd + Protein + β-Mercaptoethanol → Fluorophor

Zur Durchführung des Verfahrens in dem mikrofluidischen Chip werden 100 *µ*l der Nachweisreagenz (6 µg/ml OPA; 0,1 M Phosphatpuffer, pH 7,4; 0,05 Vol% β-Mercaptoethanol) in den ersten Reservoirraum 9 gefüllt, während 100 *µ*l der zu untersuchenden Probe, wie z.B. ein 5-fach verdünntes Serum, in den anderen Reservoirraum 10 geleitet wird. Beide Reservoirräume 9,10 weisen dabei das gleiche Volumen auf. Sobald sich die lösliche Membran 7e zwischen den beiden Reservoirräumen 9,10 infolge des Flüssigkeitskontakts aufgelöst hat und sich die Komponenten vermischt haben, kommt es zur Reaktion. Nach 2-3 Minuten kann das resultierende Signal aus der Reaktionskammer 6 ausgelesen werden. Dazu wird Licht mit einer Wellenlänge von 340 nm eingestrahlt und die ausgestrahlte Fluoreszenz bei 455 nm detektiert (JW. Viets, WM. Deen, JL. Troy and BM. Brenner, Analytical Biochemistry 88, 513-521 (1978). Zur Detektion wurde ein Microplate Reader Infinite M200 (TECAN Group Ltd., Schweiz) eingesetzt.

Die Fig. 8a und 8b zeigen den zeitabhängigen Verlauf der detektierten Fluoreszenzintensität von vier Proben bei einer Wellenlänge von 455 nm. Die entsprechende Proteinkonzentration (Fig. 8a) kann dabei aus einer Kalibriergeraden (Fig. 8b) auf Basis von BSA als Refernzprotein ermittelt werden.

In einem Ausführungsbeispiel (Fig. 9a und 9b) wird der Nachweis von Myoglobin in Blut beschrieben. Dabei werden Antikörper in der Reaktionskammer 6 immobilisiert. Danach wird die Probe in die mit einem Antikörper (Anti-Myoglobin) beschichtete Reaktionskammer 6 eingebracht und 1 Stunde bei RT (Raumtemperatur) inkubiert. Anschließend wird mit einer Waschlösung (137 mM Natriumchlorid, 2,7 mM Kaliumchlorid, 12 mM Phosphatpuffer, pH 7,4, 0,05 % Tween 20) gewaschen. Danach wird die Antikörperlösung (Anti-myoglobin-HRP oder Anti-Myoglobin-GFP) zugegeben und 1 Stunde bei RT inkubiert. Anschließend wird wieder mit der Waschlösung gewaschen. Schließlich kann das Signal direkt ausgelesen werden (GFP 475/530 nm) oder es muss nun die Reaktionslösung (0,1 M Tris/HCl, pH7,5, 10 µM H₂O₂, 50 µM Amplex Red) zugegeben werden, um das entstehende Signal auszulesen (Amplex Red Ex: 530 nm Em: 590 nm). Die Zuführung der Waschlösung kann dabei über den ersten oder zweiten Kanal 3,4 erfolgen.

Zur Durchführung des Nachweises von Human Serum Albumin (HSA) in dem mikrofluidischen Chip werden 100 *µ*l der Nachweisreagenz (2 *µ*M ECR-Lösung; 0,02% (m/v) PVA; 20 mM Natriumacetatpuffer; PH 4,6) in den ersten Reservoirraum 9 gefüllt, während 100 *µ*l der zu untersuchenden Serumprobe (1:100 verdünnt) in den anderen Reservoirraum 10 geleitet wird. Beide Reservoirräume 9,10 weisen dabei das gleiche Volumen auf. Sobald sich die lösliche Membran 7e zwischen den beiden Reservoirräumen 9,10 infolge des Flüssigkeitskontakts aufgelöst hat und sich die Komponenten vermischt haben, kommt es zur Reaktion. Nach einer Inkubation von 10 Minuten kann das resultierende Signal aus der Reaktionskammer 6 ausgelesen werden. Dazu wird Licht mit einer Wellenlänge von 308 nm eingestrahlt und die ausgestrahlte Fluoreszenz bei 423 nm detektiert (Yun-Xiang Ci* and Lie Chen , Analyst (1988), Vol 113, pp. 679). Zur Detektion wurde ein Microplate Reader Infinite M200 (TECAN Group Ltd., Schweiz) eingesetzt.

Die Fig. 9a zeigt den zeitabhängigen Verlauf der detektierten Fluoreszenzintensität von einer Dreifachbestimmung einer HSA-Probe (0,3 mg/ml) bei einer Wellenlänge von 423 nm. Die Reaktion erreicht nach ca. 15 Minuten ein stabiles Intensitätsmaximum bei ca. 1500. Die entsprechende Proteinkonzentration kann dabei aus einer Kalibriergeraden auf Basis von BSA als Referenzprotein ermittelt werden. Die Fig. 9a zeigt die ermittelte Fluoreszenzintensität im Falle des Nachweises von HSA als Dreifachbestimmung bei 423 nm nach Mischung mit einem Nachweisreagenz über die Zeit (gain: 178). Die entsprechende Proteinkonzentration der Probe kann über eine Kalibriergerade (Fig. 9b) ermittelt werden (gain: 100).

In einem weiteren Ausführungsbeispiel der Erfindung wird ein Proteinnachweis am Beispiel von Rinderserumalbumin (BSA) mit Fluorescamin beschrieben.

Fluorescamin reagiert mit Aminosäuren zu Pyrolinonderivaten, die bei einer Wellenlänge von 395 nm angeregt werden können, wobei ein Fluoreszenzmaximum bei 470 nm detektiert werden kann.

Zur Durchführung des Proteinnachweises mit Fluorescamin in dem mikrofluidischen Chip werden 40 *µ*l Fluorescamin in DMSO in 100 *µ*l Borsäurepuffer (0,05 M; pH 9,5) in den ersten Reservoirraum 9 gefüllt, während 10 *µ*l der zu untersuchenden Serumprobe (1:100 verdünnt) in den anderen Reservoirraum 10 geleitet wird. Beide Reservoirräume 9,10 weisen dabei ein unterschiedliches Volumen auf. Sobald sich die lösliche Membran 7e zwischen den beiden Reservoirräumen 9,10 infolge des Flüssigkeitskontakts aufgelöst hat und sich die Komponenten vermischt haben, kommt es zur Reaktion. Nach einer Inkubation von 2 bis 3 Minuten kann das Signal aus der Reaktionskammer 6 ausgelesen werden. Dazu wird Licht mit einer Wellenlänge von 395 nm eingestrahlt und die ausgestrahlte Fluoreszenz bei 470 nm detektiert. Zur Detektion wurde ein Microplate Reader Infinite M200 (TECAN Group Ltd., Schweiz) eingesetzt.

Die Fig. 10 zeigt die ermittelte konzentrationsabhängige Fluoreszenzintensität von einer Dreifachbestimmung einer BSA-Probe bei einer Anregungswellenlänge von 395 nm. Die Fluoreszenzintensität steigt mit steigender Konzentration an BSA an. Der Nachweis von Rinderserumalbumin (BSA) erfolgt dabei als Dreifachbestimmung bei 470 nm nach Mischung mit Fluorescamin (gain: 80).

### Bezugszeichenliste

- 1: Stufe eines mikrofluidischen, mikrochemomechanischen Systems
- 2: Strukturträger
- 2a: Abdeckung/oberer Strukturträger
- 2b: unterer Strukturträger
- 2c: mittlerer Strukturträger
- 3: erster Kanal
- 4: zweiter Kanal
- 5: Überlagerungsbereich
- 6: Reaktionskammer
- 7: aktives Element
- 7a: Schließelement
- 7b: Öffnerelement
- 7c: Schließelement
- 7d: Öffnerelement
- 7e: aktive Membran
- 7f: aktives Wirk- oder andere Stoffe abgebendes Element
- 8: Bypass
- 9: erster Reservoirraum
- 10: zweiter Reservoirraum
- 11: Depot
- 12: Zirkulationskanal
- 13: erste Flüssigkeit
- 14: zweite Flüssigkeit
- 15: Zeilenkanal 1
- 16: Zeilenkanal 2
- 17: Spaltenkanal 1
- 18: Spaltenkanal 2
- 19: dritter Reservoirraum
- 20: Spaltenkanal 3
- 21: Spaltenkanal 4

## Patentansprüche

1. Mikrofluidisches mikrochemomechanisches System zur volumetrisch definierten Durchmischung einer ersten mit zumindest einer zweiten Flüssigkeit in definierten Zeitabläufen mit integrierten aktiven Elementen (7), welche hilfsenergiefrei durch beeinflussbare Umgebungsgrößen aktivierbar und durch die Änderung ihres Quellungszustandes oder ihrer mechanischen Eigenschaften aktive Funktionen bewirkend, ausgeführt sind, wobei die aktiven Elemente (7) als Quellmittelbarrieren oder flüssigkeitslösliche Barrieren ausgeführt sind, umfassend
- zumindest einen Strukturträger (2) mit zumindest einem ersten Kanal (3) für die erste Flüssigkeit,
- eine Abdeckung (2a), welche den Strukturträger (2) zumindest teilweise abdeckt, und
- zumindest einen zweiten Kanal (4) für die zweite Flüssigkeit, wobei der zweite Kanal (4) auf dem Strukturträger (2) oder der Abdeckung (2a) angeordnet ist,
wobei die Kanäle (3,4) jeweils durch aktive Elemente (7) begrenzte Reservoirräume (9,10,19) ausbilden, die so angeordnet sind, dass sie zueinander mindestens einen Überlagerungsbereich (5) aufweisen und zusammen eine Reaktionskammer (6) bilden, wobei im Überlagerungsbereich (5) des ersten und zweiten Kanals (3,4) eine aktive Membran (7e) zwischen dem ersten und zweiten Kanal (3,4) angeordnet ist, wodurch die Reaktionskammer (6) in einen ersten Reservoirraum (9) und in einen zweiten Reservoirraum (10) unterteilt wird.

2. Mikrofluidisches mikromechanisches System nach Anspruch 1, **dadurch gekennzeichnet, dass** weitere Kanäle (16,18,21) vorgesehen sind, wobei in den Überlagerungsbereichen (5) von mehr als zwei Kanälen (16,18,21) Membranen (7e) zwischen den zu den Kanälen (16,18,21) gehörenden Reservoirräumen (9,10,19) angeordnet sind, welche die Reaktionskammer (6) bilden.

3. Mikrofluidisches mikromechanisches System nach einem der Ansprüche 1 oder 2, **dadurch gekennzeichnet, dass** die Membranen (7e) zwischen erstem, zweitem und gegebenenfalls weiteren Reservoirräumen (9,10,19) aus einem flüssigkeitslöslichen Material ausgeführt sind.

4. Mikrofluidisches mikromechanisches System nach einem der vorhergehenden Ansprüche, **dadurch gekennzeichnet, dass** eine Reaktionskammer (6), umfassend mindestens einen ersten Reservoirraum (9) und einen zweiten, als Depot (11) fungierenden Reservoirraum, wobei im Depot (11) ein aktives Element (7f) angeordnet ist, aufweist.

5. Mikrofluidisches mikromechanisches System nach Anspruch 4, **dadurch gekennzeichnet, dass** das aktive Element (7f) im Bodenbereich des Depots (11) als Abgabesystem von Wirk- und/oder anderen Stoffen ausgeführt ist.

6. Mikrofluidisches mikromechanisches System nach einem der vorhergehenden Ansprüche, **dadurch gekennzeichnet, dass** die aktiven Elemente (7) durch Flüssigkeitsgegenwart als Umgebungsgröße aktivierbar ausgeführt sind.

7. Mikrofluidisches mikromechanisches System nach einem der vorhergehenden Ansprüche, **dadurch gekennzeichnet, dass** die aktiven Elemente (7) durch eine geeignete Auswahl an Materialien oder durch ihre Dimensionierung oder durch eine geeignete Kombination aus den Vorgenannten die zeitliche Abfolge sowie das Zeitverhalten der Durchmischung verschiedener Flüssigkeiten (13,14) festlegend ausgeführt sind.

8. Mikrofluidisches mikromechanisches System nach einem der vorhergehenden Ansprüche, **dadurch gekennzeichnet, dass** die aktiven Elemente (7) aus Hydrogelen bestehen, die chemisch vernetzt und/oder physikalisch vernetzbar sind.

9. Mikrofluidisches mikromechanisches System nach Anspruch 8, **dadurch gekennzeichnet, dass** die aktiven Elemente (7) aus Hydrogelen bestehen, welche ausgewählt sind aus einer Gruppe vernetzter Polymere, bevorzugt Polyacrylamide, Polyvinylalkohole, Polyacrylate, Hydroxycellulose, Polyvinylpyridine oder Polyglykole, wie Polyethylenglycol, Polypropylenglycol und deren Derivate.

10. Mikrofluidisches mikromechanisches System nach einem der Ansprüche 1 bis 7, **dadurch gekennzeichnet, dass** die aktiven Elemente (7) aus unvernetzten Polymeren, Salzen oder organischen Naturstoffen wie Sacchariden ausgeführt sind.

11. Verfahren zur mikrofluidischen Prozessführung in einem mikrofluidischen mikromechanischen System nach einem der Ansprüche 1 bis 10 umfassend die Schritte:
- Einbringen einer ersten Flüssigkeit (13) in einen ersten Kanal (3) und in einen ersten Reservoirraum (9),
- Einbringen einer zweiten Flüssigkeit (14) in einen zweiten Kanal (4) und in einen zweiten Reservoirraum (10),
- Verschließen und Separieren der Reservoirräume (9,10) durch aktive Elemente (7a), welche als Quellmittelbarriere ausgeführt sind, und damit verbunden das Quantifizieren der Flüssigkeitsvolumina (13,14) in den Reservoirräumen (9,10)
- Zusammenschaltung der Reservoirräume (9,10) zur Reaktionskammer (6) durch Öffnen des aktiven Elements (7e) im Überlagerungsbereich (5) des ersten und zweiten Kanals (3,4), darauf folgend die Vermischung einer ersten und einer zweiten Flüssigkeit (13,14) in der Reaktionskammer (6), welche im Überlagerungsbereich (5) des ersten und zweiten Kanals (3,5) ausgebildet wird, wobei die zeitliche Abfolge der Vermischung der ersten und zweiten Flüssigkeit (13,14) in der Reaktionskammer (6) durch die Eigenschaften des aktiven Elements (7e) bestimmt wird.

12. Verfahren nach Anspruch 11, **dadurch gekennzeichnet, dass** die zeitliche Abfolge der Vermischung der ersten und zweiten Flüssigkeit (13,14) in der Reaktionskammer (6) durch eine geeignete Auswahl an Materialien oder durch die Dimensionierung oder durch eine geeignete Kombination aus Materialauswahl und Dimensionierung der aktiven Elemente (7), welche flüssigkeitslöslich oder als Quellmittelbarriere ausgeführt sind, bestimmt wird.

13. Verfahren nach Anspruch 11, weiterhin umfassend:
- Auflösung einer flüssigkeitslöslichen Membran (7e), welche die Reaktionskammer (6) in einen ersten Reservoirraum (9) und in einen zweiten Reservoirraum (10) unterteilt, durch die erste und zweite Flüssigkeit (13,14) vor der Vermischung der ersten und zweiten Flüssigkeit (13,14).

14. Verwendung eines mikrofluidischen mikromechanischen Systems nach einem der Ansprüche 1 bis 10 sowie eines Verfahrens nach einem der Ansprüche 11 bis 13 zur Durchführung von Prozessen auf Basis von Antigen-Antikörper-Reaktionen, Durchführung von Prozessen auf Basis der Kulturmethode, Kontrolle und/oder Detektion von Prozessen auf Basis einer Polymerasekettenreaktion und Detektion von Enzymaktivität eines biochemischen Prozesses.

## Claims

1. Microfluidic microchemomechanical system for the volumetrically defined mixing of a first liquid with at least one second liquid in defined time sequences with integrated active elements (7) which can be activated without auxiliary energy by influenceable environmental variables and which perform active functions by changing their swelling state or their mechanical properties, wherein the active elements (7) are designed as swelling agent barriers or liquid-soluble barriers, the system comprising
- at least one structural support (2) having at least one first channel (3) for the first liquid,
- a cover (2a) which at least partially covers the structural support (2), and
- at least one second channel (4) for the second liquid, wherein the second channel (4) is arranged on the structural support (2) or the cover (2a),
wherein the channels (3, 4) each form reservoir spaces (9, 10, 19) delimited by active elements (7), which reservoir spaces are arranged in such a way that they have at least one overlapping region (5) and together form a reaction chamber (6), wherein in the overlapping region (5) of the first and second channels (3, 4) an active membrane (7e) is arranged between the first and second channels (3, 4), wherein the reaction chamber (6) is divided into a first reservoir space (9) and into a second reservoir space (10).

2. Microfluidic micromechanical system according to claim 1, **characterised in that** further channels (16, 18, 21) are provided, membranes (7e) being arranged between the reservoir spaces (9, 10, 19) belonging to the channels (16, 18, 21) in the overlapping regions (5) consisting of more than two channels (16, 18, 21), which membranes form the reaction chamber (6).

3. Microfluidic micromechanical system according to either claim 1 or claim 2, **characterised in that** the membranes (7e) between the first, second and optionally further reservoir spaces (9, 10, 19) are made from a liquid-soluble material.

4. Microfluidic micromechanical system according to any of the preceding claims, **characterised in that** a reaction chamber (6) comprising at least a first reservoir space (9) and a second reservoir space functioning as a depot (11), an active element (7f) being arranged in the depot (11), comprises.

5. Microfluidic micromechanical system according to claim 4, **characterised in that** the active element (7f) in the bottom region of the depot (11) is designed as a delivery system for active substances and/or other substances.

6. Microfluidic micromechanical system according to any of the preceding claims, **characterised in that** the active elements (7) are designed to be activated by the presence of liquid as an environmental variable.

7. Microfluidic micromechanical system according to any of the preceding claims, **characterised in that** the active elements (7) are designed by a suitable selection of materials or by their dimensioning or by a suitable combination of the aforementioned to determine the time sequence and the time behaviour of the mixing of different liquids (13, 14).

8. Microfluidic micromechanical system according to any of the preceding claims, **characterised in that** the active elements (7) consist of hydrogels which are chemically crosslinked and/or physically crosslinkable.

9. Microfluidic micromechanical system according to claim 8, **characterised in that** the active elements (7) consist of hydrogels which are selected from a group of crosslinked polymers, preferably polyacrylamides, polyvinyl alcohols, polyacrylates, hydroxycellulose, polyvinyl pyridines or polyglycols such as polyethylene glycol, polypropylene glycol and the derivatives thereof.

10. Microfluidic micromechanical system according to any of claims 1 to 7, **characterised in that** the active elements (7) are made from uncrosslinked polymers, salts or organic natural substances such as saccharides.

11. Method for microfluidic process control in a microfluidic micromechanical system according to any of claims 1 to 10, comprising the steps of:
- introducing a first liquid (13) into a first channel (3) and into a first reservoir space (9),
- introducing a second liquid (14) into a second channel (4) and into a second reservoir space (10),
- closing and separating the reservoir spaces (9, 10) using active elements (7a) which are designed as swelling agent barriers, and in connection therewith quantifying the liquid volumes (13, 14) in the reservoir spaces (9, 10)
- connecting the reservoir spaces (9, 10) to the reaction chamber (6) by opening the active element (7e) in the overlapping region (5) of the first and second channels (3, 4), followed by mixing a first and a second liquid (13, 14) in the reaction chamber (6), which is formed in the overlapping region (5) of the first and second channels (3, 5), wherein the time sequence of the mixing of the first and second liquids (13, 14) in the reaction chamber (6) is determined by the properties of the active element (7e).

12. Method according to claim 11, **characterised in that** the time sequence of the mixing of the first and second liquids (13, 14) in the reaction chamber (6) is determined by a suitable selection of materials or by the dimensioning or by a suitable combination of material selection and dimensioning of the active elements (7), which are liquid-soluble or designed as a swelling agent barrier.

13. Method according to claim 11, further comprising:
- dissolving a liquid-soluble membrane (7e), which divides the reaction chamber (6) into a first reservoir space (9) and a second reservoir space (10), by the first and second liquids (13, 14) before the first and second liquids are mixed (13.14).

14. Use of a microfluidic micromechanical system according to any of claims 1 to 10 and a method according to any of claims 11 to 13 for carrying out processes based on antigen-antibody reactions, carrying out processes based on the culture method, control and/or detection of processes based on a polymerase chain reaction and detection of enzyme activity in a biochemical process.

## Revendications

1. Système microchimiomécanique microfluidique destiné au mélange volumétriquement défini d'un premier liquide avec au moins un second liquide dans des séquences temporelles définies comportant des éléments actifs (7) intégrés, lesquels sont conçus de manière à pouvoir être activés sans énergie auxiliaire par des grandeurs d'environnement influençables et à provoquer des fonctions actives par le changement de leur état de gonflement ou de leurs propriétés mécaniques, dans lequel les éléments actifs (7) sont conçus sous la forme de barrières d'agent gonflant ou barrières solubles dans un liquide, comprenant
- au moins un support structural (2) comportant au moins un premier canal (3) pour le premier liquide,
- un couvercle (2a), lequel recouvre au moins partiellement le support structural (2), et
- au moins un second canal (4) pour le second liquide, dans lequel le second canal (4) est disposé sur le support structural (2) ou le couvercle (2a),
dans lequel les canaux (3, 4) forment respectivement des espaces de réservoir (9, 10, 19) délimités par des éléments actifs (7), lesquels sont disposés de telle sorte qu'ils comportent ensemble au moins une zone de chevauchement (5) et forment ensemble une chambre de réaction (6), dans lequel une membrane (7e) active est disposée entre les premier et second canaux (3, 4) dans la zone de chevauchement (5) des premier et second canaux (3, 4), la chambre de réaction (6) étant divisée en un premier espace de réservoir (9) et en un second espace de réservoir (10).

2. Système micromécanique microfluidique selon la revendication 1, **caractérisé en ce que** d'autres canaux (16, 18, 21) sont fournis, dans lequel des membranes (7e) sont disposées entre les espaces de réservoir (9,10,19) appartenant aux canaux (16,18,21) dans les zones de chevauchement (5) de plus de deux canaux (16, 18, 21), lesquels espaces de réservoir formant la chambre de réaction (6).

3. Système micromécanique microfluidique selon l'une des revendications 1 ou 2, **caractérisé en ce que** les membranes (7e) entre les premier, second et éventuellement autres espaces de réservoir (9, 10, 19) sont constituées d'un matériau soluble dans un liquide.

4. Système micromécanique microfluidique selon l'une quelconque des revendications précédentes, **caractérisé en ce qu'**il comporte une chambre de réaction (6) comprenant au moins un premier espace de réservoir (9) et un second espace de réservoir fonctionnant comme un dépôt (11), dans lequel un élément actif (7f) est disposé dans le dépôt (11).

5. Système micromécanique microfluidique selon la revendication 4, **caractérisé en ce que** l'élément actif (7f) est conçu sous la forme de système de distribution de substances actives et/ou d'autres substances dans la zone de base du dépôt (11).

6. Système micromécanique microfluidique selon l'une quelconque des revendications précédentes, **caractérisé en ce que** les éléments actifs (7) sont conçus pour être activés par la présence de liquide en tant que grandeur d'environnement.

7. Système micromécanique microfluidique selon l'une quelconque des revendications précédentes, **caractérisé en ce que** les éléments actifs (7) sont conçus pour être définitifs par une sélection appropriée de matériaux ou par leur dimensionnement ou par une combinaison appropriée de la séquence temporelle précitée ainsi que du comportement dans le temps du mélange de différents liquides (13, 14).

8. Système micromécanique microfluidique selon l'une quelconque des revendications précédentes, **caractérisé en ce que** les éléments actifs (7) sont constitués d'hydrogels réticulés chimiquement et/ou physiquement réticulables.

9. Système micromécanique microfluidique selon la revendication 8, **caractérisé en ce que** les éléments actifs (7) sont constitués d'hydrogels choisis dans un groupe de polymères réticulés, de préférence de polyacrylamides, d'alcools polyvinyliques, de polyacrylates, d'hydroxycellulose, de polyvinylpyridines ou de polyglycols tels que le polyéthylène glycol, le polypropylène glycol et leurs dérivés.

10. Système micromécanique microfluidique selon l'une quelconque des revendications 1 à 7, **caractérisé en ce que** les éléments actifs (7) sont conçus à base de polymères non réticulés, de sels ou de substances organiques naturelles telles que les saccharides.

11. Procédé de commande de processus microfluidique dans un système micromécanique microfluidique selon l'une quelconque des revendications 1 à 10, comprenant les étapes suivantes :
- l'introduction d'un premier liquide (13) dans un premier canal (3) et dans un premier espace de réservoir (9),
- l'introduction d'un second liquide (14) dans un second canal (4) et dans un second espace de réservoir (10),
- la fermeture et la séparation des espaces de réservoir (9, 10) par des éléments actifs (7a), lesquels sont conçus sous la forme de barrières d'agent gonflant, et, ainsi liée, de quantification des volumes de liquide (13, 14) dans les espaces de réservoir (9, 10)
- l'interconnexion des espaces de réservoir (9, 10) à la chambre de réaction (6) par ouverture de l'élément actif (7e) dans la zone de chevauchement (5) des premier et second canaux (3, 4), ensuite suivie du mélange d'un premier et d'un second liquide (13, 14) dans la chambre de réaction (6), laquelle est formée dans la zone de chevauchement (5) des premier et second canaux (3, 5), dans lequel la séquence temporelle du mélange des premier et second liquides (13, 14) dans la chambre de réaction (6) est déterminée par les propriétés de l'élément actif (7e).

12. Procédé selon la revendication 11, **caractérisé en ce que** la séquence temporelle du mélange des premier et second liquides (13, 14) dans la chambre de réaction (6) est déterminée par une sélection appropriée de matériaux ou par le dimensionnement ou par une combinaison appropriée de sélection de matériaux et de dimensionnement des éléments actifs (7), lesquels sont conçus comme solubles dans un liquide ou sous la forme de barrière d'agent gonflant.

13. Procédé selon la revendication 11, comprenant en outre :
- la dissolution d'une membrane (7e) soluble dans un liquide, laquelle divise la chambre de réaction (6) en un premier espace de réservoir (9) et en un second espace de réservoir (10), par les premier et second liquides (13, 14) avant le mélange des premier et second liquides (13, 14).

14. Utilisation d'un système micromécanique microfluidique selon l'une quelconque des revendications 1 à 10 et d'un procédé selon l'une quelconque des revendications 11 à 13, destinée à la mise en œuvre des processus basés sur des réactions antigène-anticorps, la mise en œuvre des processus basés sur la méthode de culture, la commande et/ou la détection des processus basés sur une réaction en chaîne par polymérase et la détection de l'activité enzymatique dans un processus biochimique.
